# EUROPÄISCHE PATENTSCHRIFT

(11) **EP 0 708 691 B1**
(45) Veröffentlichungstag und Bekanntmachung des Hinweises auf die Patenterteilung: **05.02.1997**
(21) Anmeldenummer: 94920384.8
(22) Anmeldetag: 07.07.1994
(51) Int. Cl.: B07C 3/08

(54) **SORTIEREINRICHTUNG, INSBESONDERE FÜR POSTGUT**
SORTING INSTALLATION, IN PARTICULAR FOR MAIL
DISPOSITIF DE TRIAGE, NOTAMMENT POUR COURRIER POSTAL

(30) Priorität: 14.07.1993 DE 4323564; 14.07.1993 DE 4323565; 23.06.1994 DE 4422067
(43) Veröffentlichungstag der Anmeldung: 01.05.1996
(73) Patentinhaber: SIEMENS AKTIENGESELLSCHAFT, 80333 München (DE)
(72) Erfinder: BRUGGER, Rudolf, D-82178 Puchheim (DE); SCHUSTER, Rudolf, D-85551 Kirchheim (DE); HÖPLER, Adolf, D-80807 München (DE); LANGE, Wilfried, D-85748 Garching (DE); SCHULZ, Volkmar, D-90592 Scharzenbruck (DE); VON HACHT, Werner, D-91080 Uttenreuth (DE)
(86) Internationale Anmeldenummer: DE9400779
(87) Internationale Veröffentlichungsnummer: WO9502467

(56) Entgegenhaltungen:
- FR-A- 2 454 338
- US-A- 3 300 026
- US-A- 5 096 047

## Beschreibung

Die auf Postsendungen, wie Briefen, Postkarten, Päckchen und dergleichen als Kennzahl für einen Ort, einen Zustellbereich, ein Postfach oder einen Großempfänger anzugebenden, maschinenlesbaren Postleitzahlen, ermöglichen eine rasche, maschinelle Verteilung der Post. Das Sortieren der ankommenden Postsendungen erfolgt dabei mit Hilfe von steuerbaren Fördergutträgern, die in speziellen Eingabeplätzen, vorzugsweise maschinell mit jeweils einer Postsendung beladen werden und diese Postsendung dann an einen der jeweiligen Postleitzahl zugeordneten Sortierbehälter abgeben. Nach der Übergabe der Postsendung an den zugeordneten Sortierbehälter, kann dann der leere Fördergutträger beim Passieren eines Eingabeplatzes erneut mit einer Postsendung beladen werden.

Aus der US-A-3 300 026 ist eine Sortiereinrichtung für Postgut bekannt, die paarweise an einer Fördereinrichtung umlaufende Fördergutträger zur Aufnahme zum Transport und zur steuerbaren Abgabe des Postguts an Sortierbehälter aufweist. Die Fördereinrichtung umfaßt zwei im Abstand zueinander endlos umlaufende Ketten, die über entsprechende Rollen mäanderförmig geführt sind und die Fördergutträger in mehreren übereinanderliegenden Ebenen an jeweils einer Reihe mit Sortierbehältern entlangführen. Durch den mäanderförmigen Verlauf der Fördereinrichtung in mehreren Ebenen ergibt sich eine relativ große Bauhöhe der Sortiereinrichtung mit einer entsprechend schlechten Zugänglichkeit der in den oberen Ebenen angeordneten Sortierbehälter.

Aus der FR-A-24 54 338 ist eine Sortiereinrichtung für Postgut bekannt, die mehrere an einer Fördereinrichtung umlaufende Fördergutträger zur Aufnahme, zum Transport und zur steuerbaren Abgabe des Postguts an Sortierbehälter aufweist. Die Fördergutträger sind dabei paarweise einander gegenüberliegend an umlaufenden Transportgondeln der Fördereinrichtung befestigt, wobei die beispielsweise durch eine endlose Kette angetriebenen Transportgondeln mit Rollen auf einer vertikal ausgerichteten und sich in Transportrichtung erstreckenden Schiene geführt sind. Die Transportgondeln sind im Bereich von zwei nebeneinanderliegenden, U-förmigen Umlenkungen der Fördereinrichtung an insgesamt vier parallelen Doppelreihen mit Sortierbehältern entlanggeführt, in welche das Postgut aus den Fördergutträgern abgeworfen werden kann. Durch die Aufstellung der Sortierbehälter in vier Doppelreihen und durch die für den Zutritt von Bedienpersonen erforderlichen Zwischenräume, wird für die Aufstellung der gesamten Sortiereinrichtung eine sehr große Fläche benötigt.

Der im Anspruch 1 angegebenen Erfindung liegt das Problem zugrunde, eine Sortiereinrichtung zu schaffen, bei welcher auf engem Raum eine Vielzahl von Sortierbehältern bereitgestellt werden kann.

Im Sinne der vorliegenden Erfindung ist unter dem Begriff "Sortierbehälter" allgemein ein Raum zur Aufnahme des sortiertierten Förderguts zu verstehen. Neben Behälten in Form eines rechteckigen Kastens können somit auch beispielsweise Säcke oder die Fächer eines Regalsystems für die Sortieraufgaben herangezogen werden.

Neben dem Sortieren und Verteilen von Postgut in öffentlichen Postämtern oder den Hauspostzentralen großer Firmen, kann eine erfindungsgemäße Sortiereinrichtung beispielsweise in Lagersystemen oder Kommissionierautomaten auch für vergleichbare Aufgaben eingesetzt werden, bei welchen mit Kodierungen versehene Waren oder Teile den jeweiligen Kodierungen zugeordneten Sortierbehältern zugeführt werden.

Der Erfindung liegt die Erkenntnis zugrunde, daß durch mindestens eine höhengängige Umlenkung der Fördereinrichtung die Fördergutträger in zwei oder mehreren Ebenen umlaufen können und somit auch die Sortierbehälter in mindestens zwei diesen Ebenen zugeordneten Etagen bereitgestellt werden können. Die Fördergutträger werden dabei in jeder Ebene an jeweils zwei, in der zugeordneten Etage im Abstand zueinander angeordneten Reihen mit Sortierbehältern entlanggeführt. Bei kleiner Aufstellfläche der Sortiereinrichtung wird somit eine sehr große Anzahl der für Sortierzwecke bereitgestellten Sortierbehälter ermöglicht. Die zur Erhöhung der Sortierkapazität erforderliche Erstreckung der Fördereinrichtung über zwei oder mehrere Ebenen erfordert einen relativ geringen zusätzlichen Aufwand, zumal die höhengängigen Umlenkungen einfach zu realisieren sind und ein einziges Antriebssystem beibehalten werden kann. Durch die gedrängte und übersichtliche Anordnung der Sortierbehälter in zwei oder mehreren Etagen, wird auch die Arbeit des zum Austausch voller Sortierbehälter erforderlichen Personals erleichtert. Da die zwei Reihen von Sortierbehältern einer Etage jeweils von verschiedenen Selten her zugänglich sind, ist ein hoher Bedienungskomfort gewährleistet.

Vorteilhafte Ausgestaltungen der Erfindung sind in den Unteransprüchen angegeben.

Die bevorzugte Ausgestaltung der Fördergutträger gemäß Anspruch 2 beruht auf der Erkenntnis, daß aus einem fest angeordneten Wandteil und einem beweglichen Wandteil bestehende Fördergutträger in der Schließstellung auch schwierig zu handhabendes Fördergut, wie z.B. dünne Briefe, zuverlässig aufnehmen können, und in der Abgabestellung eine zuverlässig steuerbare Übergabe des Förderguts an einen zugeordneten Sortierbehälter ermöglichen. Ein Anhalten oder Abbremsen der Fördergutträger bei der Übergabe des Förderguts ist dabei nicht erforderlich.

Die Ausgestaltung nach Anspruch 3 ermöglicht ein besonders einfaches Umschwenken des beweglichen Wandteils zwischen Schließstellung und Abgabestellung des Fördergutträgers.

Die Weiterbildung nach Anspruch 4 gewährleistet durch die gesicherte Schließstellung einen besonders sicheren Transport des Förderguts. Andererseits wird für die zuverlässige Einnahme der Abgabestellung nur ein Minimum an Aufwand benötigt.

Die Weiterbildung nach Anspruch 5 ermöglicht eine zuverlässige Aufnahme von verschiedenen Arten und Größen des Förderguts, wobei durch die Wölbungen gleichzeitig eine erhebliche Versteifung der Wandteile erreicht wird.

Die Ausgestaltung nach Anspruch 6 gewährleistet einen besonders sicheren Transport des Förderguts, da die ineinandergreifende Verzahnugn auch im Falle einer nicht vollständigen Schließstellung ein Herausfallen dünner Briefe oder dergleichen verhindert.

Die Ausgestaltung nach Anspruch 7 ermöglicht eine weitere Versteifung der Wandteile, wobei die wellenförmige Ausbildung gleichzeitig auch ein unerwünschtes Anhaften von dünnen Briefen oder dergleichen an den Wandteilen des Fördergutträgers verhindert.

Die Weiterbildung nach Anspruch 8 ermöglicht eine besonders sichere Ansteuerung des dem jeweiligen Fördergut zugeordneten Sortierbehälters. Die Neigung der Austragsrutsche und die Geschwindigkeit des Fördergutträgers können dabei so aufeinander abgestimmt werden, daß sogar ein senkrechter Abwurf von dünnen Briefen erreichbar ist. Gemäß Anspruch 9 ist die Austragsrutsche dabei vorzugsweise durch den beweglichen Wandteil gebildet. Der Schwerpunkt des beweglichen Wandteils wird dabei nach unten verlagert, wodurch ein selbsttätiges Umschwenken von der Schließstellung in die Abgabestellung ohne zusätzliche Betätigungsmittel ermöglicht wird.

Die Ausgestaltung nach Anspruch 10 vereinfacht den Transport der Fördergutträger. Sind die Fördergutträger dabei gemäß Anspruch 11 seitlich auskragend an einem umlaufenden Transportwagen angeordnet, so können die Fördergutträger auch zwischen zwei mit relativ geringem vertikalen Abstand zueinander angeordneten Reihen von Sortierbehältern hindurchgeführt werden. An den Transportwagen sind dabei gemäß Anspruch 12 vorzugsweise zwei oder mehrere Fördergutträger befestigt, wodurch sich eine weitere Reduzierung des baulichen Aufwands für die gesamte Fördereinrichtung ergibt.

Die Ausgestaltung nach Anspruch 13 ermöglicht mit einem minimalen baulichen Aufwand eine sichere Führung der Transportwagen, wobei gemäß Anspruch 14 als endlos umlaufendes Transportmittel vorzugsweise eine Transportseil verwendet wird, und wobei die Profile gemäß Anspruch 15 vorzugsweise rohrförmig ausgebildet sind.

Die Weiterbildung nach Anspruch 16 ermöglicht eine robuste und zuverlässige Anordnung der beiden Profile in den geradlinig verlaufenden Abschnitten der Fördereinrichtung, so daß in den Kurven und Umlenkbereichen der Fördereinrichtung auf zusätzliche Befestigungsmittel für Profile verzichtet werden kann.

Ein Ausführungsbeispiel der Erfindung ist in der Zeichnung dargestellt und wird im folgenden näher beschrieben.

dünnen Briefen erreichbar ist. Gemäß Anspruch 9 ist die Austragsrutsche dabei vorzugsweise durch den beweglichen Wandteil gebildet. Der Schwerpunkt des beweglichen Wandteils wird dabei nach unten verlagert, wodurch ein selbsttätiges Umschwenken von der Schließstellung in die Abgabestellung ohne zusätzliche Betätigungsmittel ermöglicht wird.

Die Ausgestaltung nach Anspruch 10 vereinfacht den Transport der Fördergutträger. Sind die Fördergutträger dabei gemäß Anspruch 11 seitlich auskragend an einem umlaufenden Transportwagen angeordnet, so können die Fördergutträger auch zwischen zwei mit relativ geringem vertikalen Abstand zueinander angeordneten Reihen von Sortierbehältern hindurchgeführt werden. An den Transportwagen sind dabei gemäß Anspruch 12 vorzugsweise zwei oder mehrere Fördergutträger befestigt, wodurch sich eine weitere Reduzierung des baulichen Aufwands für die gesamte Fördereinrichtung ergibt.

Die Ausgestaltung nach Anspruch 13 ermöglicht mit einem minimalen baulichen Aufwand eine sichere Führung der Transportwagen, wobei gemäß Anspruch 14 als endlos umlaufendes Transportmittel vorzugsweise eine Transportseil verwendet wird, und wobei die Profile gemäß Anspruch 15 vorzugsweise rohrförmig ausgebildet sind.

Die Weiterbildung nach Anspruch 16 ermöglicht eine robuste und zuverlässige Anordnung der beiden Profile in den geradlinig verlaufenden Abschnitten der Fördereinrichtung, so daß in den Kurven und Umlenkbereichen der Fördereinrichtung auf zusätzliche Befestigungsmittel für Profile verzichtet werden kann.

Ein Ausführungsbeispiel der Erfindung ist in der Zeichnung dargestellt und wird im folgenden näher beschrieben.

Ein Ausführungsbeispiel der Erfindung ist in der Zeichnung dargestellt und wird im folgenden näher beschrieben.

Es zeigen
- Figur 1: einen aus fest angeordnetem Wandteil und beweglich angeordnetem Wandteil bestehenden Fördergutträger in perspektivischer Darstellung,
- Figur 2: die Verzahnung der beiden in Figur 1 dargestellten Wandteile in der Schließstellung des Fördergutträgers,
- Figur 3: eine perspektivische Darstellung von zwei aneinandergereihten Modulen einer mit Fördergutträgern gemäß Figur 1 ausgerüsteten Sortiereinrichtung, bei welcher die Fördergutträger in zwei Ebenen,umlaufen und die Sortierbehälter in zwei Etagen angeordnet sind,
- Figur 4: das Funktionsprinzip der in der Sortiereinrichtung gemäß Figur 3 eingesetzten Fördereinrichtung,
- Figur 5: eine Studie über den Bewegungsablauf des Förderguts beim Abwurf aus einem Fördergutträger gemäß Figur 1,
- Figur 6: eine Seitenansicht einer aus Modulen gemäß Figur 3 aufgebauten Sortiereinrichtung,
- Figur 7: eine Draufsicht auf die Sortiereinrichtung gemäß Figur 6 und
- Figur 8: eine perspektivische Darstellung über die Führung der Fördereinrichtung der in den Figuren 6 und 7 dargestellten Sortiereinrichtung über zwei Ebenen.

Figur 1 zeigt in perspektivischer Darstellung einen insgesamt mit FT bezeichneten Fördergutträger, der einen fest angeordneten Wandteil FW und einen beweglichen Wandteil BW umfaßt. Der bewegliche Wandteil BW ist dabei um eine quer zur Transportrichtung TR des Fördergutträgers FT ausgerichtete Drehachse DA schwenkbar.

Figur 1 zeigt die Schließstellung des Fördergutträgers FT, in welcher der fest angeordnete Wandteil FW und der beweglich angeordnete Wandteil BW, die beide jeweils nach außen gewölbt sind, eine im Querschnitt etwa V-förmige Aufnahmetasche für das Fördergut bilden. Gemäß Figur 2 sind die beiden Wandteile FW und BW jeweils wellenförmig gebogen, wobei in der in einer Draufsicht von oben dargestellten Schließstellung SS beide Wandteile FW und BW mit einer Verzahnung VZ ineinandergreifen. Die Sicherung der Schließstellung SS erfolgt gemäß Figur 1 durch eine als Sperrklinke ausgebildete Sperre SP, die um eine mit A bezeichnete Achse drehbar und durch Betätigung eines Hubmagneten HM lösbar ist. Wird die Sperre SP gelöst, so wird der bewegliche Wandteil BW um die Drehachse DA derart verschwenkt, daß sich ein nach unten offener Austragsschlitz des Fördergutträgers FT bildet. Die untere Verlängerung des beweglich angeordneten Wandteils BW bildet dabei eine sich nach unten an diesen Austragsschlitz anschließende Austragsrutsche AR, die entgegen der Transportrichtung TR geneigt ist.

Figur 3 zeigt eine perspektivische Darstellung von zwei aneinandergereihten Modulen M1 und M2 einer mit Fördergutträgern FT gemäß Figur 1 ausgerüsteten Sortiereinrichtung. Dabei sind jeweils insgesamt fünf Fördergutträger FT an einem Transportwagen TW angebracht, der Bestandteil einer Fördereinrichtung FE ist und in zwei Ebenen E1 und E2 umläuft. Jedes Modul M1 und M2 besitzt in jeder Ebene E1 und E2 jeweils zwei durch Auflagebleche AB gebildete Etagen ET1 und ET2, in welchen Sortierbehälter SB dicht aneinandergereiht aufgestellt werden können. In Figur 3 sind dabei nur die in der rechten oberen Etage ET2 bereitgestellten Sortierbehälter SB dargestellt. Es ist zu erkennen, daß die Fördergutträger FT an den Transportwagen TW derart über den Sortierbehältern SB umlaufen, daß bei Betätigung der Sperrklinke SP (vergleiche Figur 1) das in Figur 3 nicht näher dargestellte Fördergut in einen der jeweiligen Kodierung zugeordneten Sortierbehälter SB abgeworfen werden kann.

Figur 4 zeigt nähere Einzelheiten der in Figur 3 dargestellten Fördereinrichtung FE. In dem hier dargestellten Querschnitt ist zu erkennen, daß der Transportwagen TW über mit R bezeichnete Rollen auf zwei sich in Transportrichtung TR (vergleiche Figur 1) erstreckenden, rohrförmigen Profilen P geführt ist. Die in vertikalem Abstand parallel zueinander ausgerichteten Profile P sind dabei in geradlinig verlaufenden Bereichen der Fördereinrichtung FE über sich ebenfalls in Transportrichtung TR erstreckende Stege ST miteinander verbunden, während in den Kurvenbereichen auf diese Stege ST verzichtet wird. Der Antrieb eines Transportwagens TW erfolgt über ein endlos umlaufendes Transportseil TS, an welchem der Transportwagen TW mit Hilfe eines Mitnehmers MN befestigt ist. Anstelle des Transportseiles TS könnten auch andere endlos umlaufende Transportmittel, wie z.B. eine Transportkette, verwendet werden. Auf der dem Transportseil TS gegenüberliegenden Seite besitzt der Transportwagen TW ein Tragblech TB, an welchem die einzelnen Fördergutträger FT stirnseitig befestigt werden, und welches auch die Sperrklinken SK und die zugeordneten Hubmagnete HM trägt. Das Tragblech TB fungiert dabei als Halterung für die Drehachsen DA der beweglichen Wandteile BW, während die festen Wandteile FW der einzelnen Fördergutträger FT über stirnseitige Flansche F (vergleiche Figur 1) fest mit dem Tragblech TB verbunden werden.

Figur 5 zeigt eine Studie über den zeitunabhängigen Bewegungsablauf beim Abwurf des Förderguts aus den erfindungsgemäßen Fördergutträgern FT. Auf der linken Seite der hier gezeigten Darstellung ist ein Fördergutträger FT in seiner Schließstellung SS zu erkennen. Bei dem gestrichelt dargestellten Fördergut FG soll es sich hier um einen dünnen Brief handeln.

Der von links gesehen zweite Fördergutträger FT ist bereits in seiner Abgabestellung AS dargestellt, in welcher der bewegliche Wandteil BW durch eine Drehung um die Drehachse DA zusammen mit dem fest angeordneten Wandteil FW einen Austragsschlitz für das Fördergut FG bildet. Aus den nachfolgenden Stellungen des Förderguts FG ist zu erkennen, daß dieses über die Austragsrutsche AR nach unten gleitet und dabei neben der nach unten gerichteten senkrechten Bewegungskomponente eine der Transportrichtung TR entgegengesetzte horizontale Bewegungskomponente erhält. Dabei können die Transportgeschwindigkeit in Transportrichtung TR und die Neigung der Austragsrutsche AR so aufeinander abgestimmt werden, daß das Fördergut FG zumindest weitgehend senkrecht nach unten in einen zugeordneten Sortierbehälter SB (vergleiche Figur 3) fallen kann.

Die Figuren 6 und 7 zeigen eine aus einzelnen Modulen M zusammengesetzte Sortiereinrichtung in der Seitenansicht bzw. in der Draufsicht. Die einzelnen Module M entsprechen dabei den in Figur 3 dargestellten Modulen M1 und M2, wobei in Figur 6 jedoch noch ein zusätzliches, unterhalb der unteren Ebene E1 angeordnetes Zuführband ZB für die Bereitstellung leerer Sortierbehälter SB dargestellt ist. Bei der Entnahme eines vollen Sortierbehälters SB aus der unteren Etage ET1 oder der oberen Etage ET2, kann dann dieser durch einen auf dem Zuführband ZB bereitgestellten leeren Sortierbehälter SB ersetzt werden.

Bei der Darstellung gemäß den Figuren 6 und 7 befindet sich auf der linken Seite vor dem ersten Modul M eine höhengängige Umlenkung HU, während sich auf der rechten Seite an das letzte Modul M ein stirnseitiges Eingabemodul EM anschließt. Im Bereich des Eingabemoduls EM ist der U-förmig Umlauf der Fördergutträger FT in der oberen Ebene E2 gegenüber dem U-förmigen Umlauf der Fördergutträger FT in der unteren Ebene E1 zurückgesetzt. Hierdurch können im Bereich des Eingabemoduls EM die in der unteren Ebene E1 umlaufenden Fördergutträger FT von der Stirnseite, von der Vorderseite oder von der Rückseite her jeweils von oben beladen werden, wobei das Beladen manuell oder maschinell vorgenommen werden kann. In Figur 7 ist eine rückseitige Beladezone BZ angedeutet, in welcher das Beladen von Fördergutträgern FT mit Hilfe einer nicht näher dargestellten Übergabeeinrichtung erfolgt. Einzelheiten einer geeigneten Übergabeeinrichtung gehen aus der Patentanmeldung P 43 44 347.8 hervor. Die dort beschriebene Übergabeeinrichtung umfaßt ein umlaufendes Flügelrad, dessen Flügel Zellen bilden, die das auf einer Fördereinrichtung ankommende Fördergut aufnehmen und an die umlaufenden Fördergutträger FT abgeben.

Figur 8 zeigt in stark vereinfachter schematischer Darstellung die Führung der Fördereinrichtung FE (vergleiche Figuren 3 und 4) über die beiden Ebenen E1 und E2. Die Linie L zeigt dabei den räumlichen Verlauf des Transportseils TS (vergleiche Figur 4), wobei die Transportrichtung durch Pfeile TR aufgezeigt ist. Die Führung des Transportseils TS im Bereich der höhengängigen Umlenkung HU und im Bereich des Eingabemoduls EM ist dabei durch Umlenkrollen U angedeutet. Der entsprechende, parallel zur Linie L geführte räumliche Verlauf der Profile P (vergleiche Figur 4) ist in Figur 3 nicht erkennbar.

Die in der rückwärtigen Beladezone BZ der unteren Ebene E1 (vergleiche Figur 7) mit Fördergut FG beladenen Fördergutträger FT, werden im stirnseitigen Bereich des Eingabemoduls EM auf gleicher Höhe nach vorne umgelenkt und dann an den auf der Vorderseite in der unteren Etage ET1 angeordneten Sortierbehältern SB vorbeitransportiert. Im Bereich der höhengängigen Umlenkung HU werden die Fördergutträger FT dann schräg nach oben in die obere Ebene E2 geführt und dort an den auf der Rückseite in der oberen Etage ET2 angeordneten Sortierbehältern SB vorbeitransportiert. Im Bereich des Eingabemoduls EM werden die Fördergutträger FT dann auf gleicher Höhe nach vorne umgelenkt und dann an den auf der Vorderseite in der oberen Etage ET2 angeordneten Sortierbehältern SB vorbeitransportiert. Im Bereich der höhengängigen Umlenkung HU werden die Fördergutträger FT dann schräg nach unten in die untere Ebene E1 geführt und dort an den auf der Rückseite in der unteren Etage ET1 angeordneten Sortierbehältern SB vorbeitransportiert. Auf dem vorstehend beschriebenen Transportweg geben die einzelnen Fördergutträger FT das mitgeführte Fördergut FG an einen zugeordneten Sortierbehälter SB ab, so daß sie dann beim Passieren der rückseitigen Beladezone BZ erneut mit Fördergut FG beladen werden können.

## Patentansprüche

1. Sortiereinrichtung, insbesondere für Postgut, mit mehreren an mindestens einer Fördereinrichtung (FE) umlaufenden Fördergutträgern (FT) zur Aufnahme, zum Transport und zur steuerbaren Abgabe des Förderguts (FG) an Sortierbehälter (SB), wobei
- die Fördergutträger (FT) über mindestens eine höhengängige Umlenkung (HU) der Fördereinrichtung (FE) in mindestens zwei Ebenen (E1,E2) umlaufen, wobei
- die Sortierbehälter (SB) in mindestens zwei, den Ebenen (E1,E2) der Fördereinrichtung (FE) zugeordneten Etagen (ET1,ET2) bereitgestellt sind, **dadurch gekennzeichnet,** daß
die Fördergutträger (FT) in jeder Ebene (E1,E2) an jeweils zwei, in der zugeordneten Etage (ET1,ET2) im Abstand zueinander angeordneten Reihen mit Sortierbehältern (SB) entlanggeführt sind.

2. Sortiereinrichtung nach Anspruch 1,
**dadurch gekennzeichnet,**
daß
- jeder Fördergutträger (FT) einen fest angeordneten Wandteil (FW) und einen beweglich angeordneten Wandteil (BW) umfaßt, wobei
- der beweglich angeordnete Wandteil (BW) in einer Schließstellung (SS) zusammen mit dem fest angeordneten Wandteil (FW) eine im Querschnitt U- oder V-förmige Aufnahmetasche für das Fördergut (FG) bildet und wobei
- der beweglich angeordnete Wandteil (BW) in einer Abgabestellung (AS) zusammen mit dem fest angeordneten Wandteil (FW) einen nach unten offenen Austragsschlitz für das Fördergut (FG) bildet.

3. Sortiereinrichtung nach Anspruch 2,
**dadurch gekennzeichnet,**
daß der beweglich angeordnete Wandteil (BW) um eine quer zur Transportrichtung (TR) ausgerichtete Drehachse (DA) schwenkbar angeordnet ist.

4. Sortiereinrichtung nach Anspruch 2 oder 3,
**dadurch gekennzeichnet,**
daß der beweglich angeordnete Wandteil (BW) durch eine lösbare Sperre (SP) in der Schließstellung (SS) gehalten ist und nach dem Lösen der Sperre (SP) selbsttätig in die Abgabestellung (AS) schwenkt.

5. Sortiereinrichtung nach einem der Ansprüche 2 bis 4,
**dadurch gekennzeichnet,**
daß der fest angeordnete Wandteil (FW) und der beweglich angeordnete Wandteil (BW) jeweils nach außen gewölbt sind.

6. Sortiereinrichtung nach einem der Ansprüche 2 bis 5,
**dadurch gekennzeichnet,**
daß der fest angeordnete Wandteil (FW) und der beweglich angeordnete Wandteil (BW) eine in der Schließstellung (SS) ineinandergreifende Verzahnung (VZ) aufweisen.

7. Sortiereinrichtung nach einem der Ansprüche 2 bis 6,
**dadurch gekennzeichnet,**
daß der fest angeordnete Wandteil (FW) und der beweglich angeordnete Wandteil (BW) wellenförmig gebogen sind.

8. Sortiereinrichtung nach einem der Ansprüche 2 bis 7,
**dadurch gekennzeichnet,**
daß einer der beiden Wandteile (FW,BW) eine sich an den Austragsschlitz nach unten anschließende, entgegen der Transportrichtung (TR) geneigte Austragsrutsche (AR) bildet.

9. Sortiereinrichtung nach Anspruch 8,
**dadurch gekennzeichnet,**
daß die Austragsrutsche (AR) durch den beweglichen Wandteil (BW) gebildet ist.

10. Sortiereinrichtung nach einem der Ansprüche 1 bis 9,
**dadurch gekennzeichnet,**
daß die Fördergutträger (FT) an umlaufenden Transportwagen (TW) der Fördereinrichtung (FE) befestigt sind.

11. Sortiereinrichtung nach einem der Ansprüche 2 bis 9 in Verbindung mit Anspruch 11,
**dadurch gekennzeichnet,**
daß die Fördergutträger (FT) im Bereich einer Stirnseite des fest angeordneten Wandteils (FW) und des beweglich angeordneten Wandteils (BW) an einem Transportwagen (TW) befestigt sind.

12. Sortiereinrichtung nach Anspruch 10 oder 11,
**dadurch gekennzeichnet,**
daß an einem Transportwagen (TW) mindestens zwei Fördergutträger (FT) befestigt sind.

13. Sortiereinrichtung nach einem der Ansprüche 10 bis 12
**dadurch gekennzeichnet,**
daß die Transportwagen (TW) mit Rollen (R) auf zwei im vertikalen Abstand zueinander ausgerichteten und sich in Transportrichtung (TR) erstreckenden Profilen (P) geführt und durch endlos umlaufende Transportmittel angetrieben sind.

14. Sortiereinrichtung nach Anspruch 13,
**dadurch gekennzeichnet,**
daß die endlos umlaufenden Transportmittel durch ein Transportseil (TS) gebildet sind.

15. Sortiereinrichtung nach Anspruch 13 oder 14,
**dadurch gekennzeichnet,**
daß die Profile (P) rohrförmig ausgebildet sind.

16. Sortiereinrichtung nach einem der Ansprüche 13 bis 15,
**dadurch gekennzeichnet,**
daß die beiden Profile (P) im Bereich geradlinig verlaufender Abschnitte der Fördereinrichtung (FE) durch sich in Transportrichtung (TR) erstreckende Stege (S) miteinander verbunden sind.

## Claims

1. Sorting apparatus, in particular for mail, having a plurality of conveyable-article carriers (FT) which circulate on at least one conveying device (FE) and are intended for receiving, for transporting and for discharging, in a controllable manner, the conveyable articles (FG) to sorting containers (SB),
- the conveyable-article carriers (FT) circulating, via at least one vertical deflection (HU) of the conveying device (FE), in at least two planes (E1, E2),
- the sorting containers (SB) being provided in at least two levels (ET1, ET2) assigned to the planes (E1, E2) of the conveying device (FE), characterized in that the conveyable-article carriers (FT), in each plane (E1, E2) are guided along in each case two rows, spaced apart from one another in the assigned level (ET1, ET2), with sorting containers (SB).

2. Sorting apparatus according to Claim 1, characterized in that
- each conveyable-article carrier (FT) comprises a fixedly arranged wall part (FW) and a movably arranged wall part (BW),
- the movably arranged wall part (BW) forming, in a closed position (SS), together with the fixedly arranged wall part (FW), a cross-sectionally U-shaped or V-shaped receiving pocket for the conveyable articles (FG), and
- the movably arranged wall part (BW) forming, in a discharging position (AS), together with the fixedly arranged wall part (FW), an ejection slit which is open at the bottom and is intended for the conveyable articles (FG).

3. Sorting apparatus according to Claim 2, characterized in that the movably arranged wall part (BW) is arranged such that it can be pivoted about a pivot pin (DA) aligned transversely with respect to the transporting direction (TR).

4. Sorting apparatus according to Claim 2 or 3, characterized in that the movably arranged wall part (BW) is retained in the closed position (SS) by a releasable lock (SP) and, after the lock (SP) has been released, pivots automatically into the discharging position (AS).

5. Sorting apparatus according to one of Claims 2 to 4, characterized in that the fixedly arranged wall part (FW) and the movably arranged wall part (BW) are each curved outwards.

6. Sorting apparatus according to one of Claims 2 to 5, characterized in that the fixedly arranged wall part (FW) and the movably arranged wall part (BW) exhibit a toothing arrangement (VZ) which interlocks in the closed position (SS).

7. Sorting apparatus according to one of Claims 2 to 6, characterized in that the fixedly arranged wall part (FW) and the movably arranged wall part (BW) are bent in undulating fashion.

8. Sorting apparatus according to one of Claims 2 to 7, characterized in that one of the two wall parts (FW, BW) forms an ejection chute (AR) which adjoins the ejection slit at the bottom and is inclined counter to the transporting direction (TR).

9. Sorting apparatus according to Claim 8, characterized in that the ejection chute (AR) is formed by the movable wall part (BW).

10. Sorting apparatus according to one of Claims 1 to 9, characterized in that the conveyable-article carriers (FT) are fastened on circulating transporting carriages (TW) of the conveying device (FE).

11. Sorting apparatus according to one of Claims 2 to 9, in conjunction with claim 10, characterized in that the conveyable-article carriers (FT) are fastened on a transporting carriage (TW) in the region of an end side of the fixedly arranged wall part (FW) and of the movably arranged wall part (BW).

12. Sorting apparatus according to Claim 10 or 11, characterized in that at least two conveyable-article carriers (FT) are fastened on a transporting carriage (TW).

13. Sorting apparatus according to one of Claims 10 to 12, characterized in that the transporting carriages (TW) are guided, by rollers (R), on two profiles (P), aligned at a vertical spacing with respect to one another and extending in the transporting direction (TR), and are driven by endlessly circulating transporting means.

14. Sorting apparatus according to Claim 13, characterized in that the endlessly circulating transporting means are formed by a transporting cable (TS).

15. Sorting apparatus according to Claim 13 or 14, characterized in that the profiles (P) are of a tubular design.

16. Sorting apparatus according to one of Claims 13 to 15, characterized in that the two profiles (P) are connected to one another, in the region of rectilinear sections of the conveying device (FE), by webs (S) extending in the transporting direction (TR).

## Revendications

1. Dispositif de tri, notamment de courrier postal, comportant plusieurs supports (FT) pour objets à transporter, tournant sur au moins un dispositif (FE) de transport et servant à recevoir, à transporter et à fournir d'une manière qui peut être commandée les objets (FG) à transporter à des réceptacles (SB) de tri,
- les supports (FT) pour objets à transporter tournant par l'intermédiaire d'au moins un dispositif (HU) de renvoi à changement de niveau du dispositif (FE) de transport dans au moins deux plans (E1, E2)
- les réceptacles (SB) de tri étant disposés à aux moins deux étages (ET1, ET2) associés aux plans (E1, E2) du dispositif (FE) de transport,
caractérisé en ce que les supports (FT) pour objets à transporter passent dans chaque plan (E1, E2) le long de deux rangées de réceptacles (SB) de tri disposées à distance l'une de l'autre dans l'étage associé (ET1, ET2).

2. Dispositif de tri suivant la revendication 1,
caractérisé en ce que
- chaque support (FT) pour objets à transporter comprend une pièce (FW) de paroi montée fixe et une pièce (BW) de paroi montée mobile,
- la pièce (BW) de paroi montée mobile forme, en une position (SS) de fermeture, conjointement avec la pièce (FW) de paroi montée fixe, une poche de réception de section transversale en forme de U ou de V pour les objets (FG) à transporter
- la pièce (BW) de paroi montée mobile forme, en une position (AS) de fourniture, conjointement avec la pièce (FW) de paroi montée fixe, une fente de déchargement ouverte vers le bas pour les objets (FG) à transporter,

3. Dispositif de tri suivant la revendication 1 ou 2,
caractérisé en ce que
la pièce (BW) de paroi montée mobile est montée basculante par rapport à un axe (DA) de rotation dirigé transversalement à la direction (TR) de transport.

4. Dispositif de tri suivant la revendication 2 ou 3,
caractérisé en ce que
la pièce (BW) de paroi montée mobile est maintenue en la position (SS) de fermeture par un dispositif (SP) de blocage amovible et, après le détachement du dispositif (SP) de blocage, bascule automatiquement dans la position (AS) de fourniture.

5. Dispositif de tri suivant l'une des revendications 2 à 4,
caractérisé en ce que
la pièce (FW) de paroi montée fixe et la pièce (BW) de paroi montée mobile sont bombées vers l'extérieur.

6. Dispositif de tri suivant l'une des revendications 2 à 5,
caractérisé en ce que
la pièce (FW) de paroi montée fixe et la pièce (BW) de paroi montée mobile comportent une denture (VZ) qui les engrène l'une avec l'autre en la position (SS) de fermeture.

7. Dispositif de tri suivant l'une des revendications 2 à 6,
caractérisé en ce que
la pièce (FW) de paroi montée fixe et la pièce (BW) de paroi montée mobile sont de forme ondulée.

8. Dispositif de tri suivant l'une des revendications 2 à 7,
caractérisé en ce que
l'une des deux pièces (FW, BW) de paroi forme une glissière (AR) de déchargement qui se raccorde vers le bas à la fente de déchargement et qui est inclinée en sens opposé au sens (TR) de transport.

9. Dispositif de tri suivant la revendications 8,
caractérisé en ce que
la glissière (AR) de déchargement est formée par la pièce (BW) de paroi mobile.

10. Dispositif de tri suivant l'une des revendications 1 à 9,
caractérisé en ce que
les supports (FT) pour objets à transporter sont fixés à des chariots (TW) transporteurs qui tournent du dispositif (FE) de transport.

11. Dispositif de tri suivant l'une des revendications 2 à 9 en liaison avec la revendication 11,
caractérisé en ce que
les supports (FT) pour objets à transporter sont fixés à un chariot (TW) transporteur dans la région d'un côté frontal de la pièce (FW) de paroi montée fixe et de la pièce (BW) de paroi montée mobile.

12. Dispositif de tri suivant la revendication 10 ou 11,
caractérisé en ce que
il est fixé au moins deux supports (FT) pour objets à transporter à un chariot (TW) transporteur.

13. Dispositif de tri suivant l'une des revendications 10 à 12,
caractérisé en ce que
les chariots (TW) transporteurs sont guidés par des galets (R) sur deux pièces (P) profilées, qui sont dirigées à distance verticale l'une de l'autre et qui s'étendent dans la direction (TR) de transport, et entraînés par des moyens de transport qui tournent sans fin.

14. Dispositif de tri suivant la revendications 13,
caractérisé en ce que
les moyens de transport qui tournent sans fin sont formés par un câble (TS) transporteur.

15. Dispositif de tri suivant la revendication 13 ou 14,
caractérisé en ce que
les pièces (P) profilées sont de forme tubulaire.

16. Dispositif de tri suivant l'une des revendications 13 à 15,
caractérisé en ce que,
dans la région de parties du dispositif (FE) de transport qui s'étendent en ligne droite, les deux pièces (P) profilées sont reliées entre elles par des barrettes (S) s'étendant dans la direction (TR) de transport.
